# EUROPÄISCHE PATENTSCHRIFT

(11) **EP 3 009 322 B1**
(45) Veröffentlichungstag und Bekanntmachung des Hinweises auf die Patenterteilung: **14.09.2022**
(21) Anmeldenummer: 15002284.6
(22) Anmeldetag: 31.07.2015
(51) Int. Cl.: B61B 13/02

(54) **TRANSPORTEINRICHTUNG MIT MEHREREN WAGEN UND TRANSPORTSYSTEM**
TRANSPORT DEVICE WITH MULTIPLE CARRIAGES AND TRANSPORT SYSTEM
DISPOSITIF DE TRANSPORT DOTE DE PLUSIEURS VOITURES ET SYSTEME DE TRANSPORT

(30) Priorität: 15.08.2014 DE 102014011971
(43) Veröffentlichungstag der Anmeldung: 20.04.2016
(73) Patentinhaber: pentanova cs GmbH, 71032 Böblingen (DE)
(72) Erfinder: Riemrich, Eckhard, 72108 Rottenburg (DE); Hofbauer, Ulrich, 71126 Gäufelden (DE); Schurba, Alexander, 71065 Sindelfingen (DE)
(74) Vertreter: Ostertag & Partner Patentanwälte mbB

(56) Entgegenhaltungen:
- EP-A1- 2 703 244
- WO-A1-03/097494
- DE-A1- 1 935 431
- DE-A1- 2 458 074
- DE-A1- 3 513 130
- DE-U1- 8 216 521
- FR-A1- 2 691 419
- GB-A- 2 161 125
- JP-U- S5 771 123
- JP-U- S5 868 464
- JP-U- S57 103 916
- US-A- 3 667 399
- US-A- 4 771 697

## Beschreibung

Die Erfindung betrifft eine Transportvorrichtung mit mehreren Wagen, mit einer Tragstruktur und mit einem Traggestell, bei welcher
a) mindestens zwei der Wagen als Tragwagen ausgebildet sind, welche das Traggestell vermittels der Tragstruktur tragen und welche zumindest über die Tragstruktur miteinander verbunden sind;
b) mindestens einer der Wagen als Zugwagen ausgebildet ist, mittels welchem die Transportvorrichtung antreibbar ist.

Die Erfindung betrifft auch ein Transportsystem mit mindestens einer Transportvorrichtung.

Aus der DE 199 25 836 A1 ist ein als "Power & Free"-Förderer bezeichneter Schleppförderer mit einer Tragschiene, mit einer Kettenschiene und mit mindestens einer Transportvorrichtung bekannt, wobei die Transportvorrichtung einen in Bewegungsrichtung vorauseilenden Vorläufer und einen in Bewegungsrichtung nacheilenden Nachläufer aufweist. Gemäß der DE 199 25 836 A1 besitzen der Vorläufer und der Nachläufer jeweils einen Mitnehmer, wobei in der Kettenschiene des Schleppförderers eine Schleppkette geführt ist, die eine Vielzahl von Kettenmitnehmern trägt, die mit den Mitnehmern der Transportvorrichtung in einer Mitnahmeposition zusammenwirken.

Solche Transportvorrichtungen sind ebenso aus der EP 2 703 244 A1 bekannt.

Bei bekannten Transportvorrichtungen können beispielsweise beim Anfahren oder Abbremsen und insbesondere beim Transport von schweren Werkstücken starke Kräfte auf die Transportvorrichtung einwirken, was zu einer Verkürzung der Lebensdauer der Transportvorrichtung und/oder des Transportsystems bzw. Teilen davon führen kann.

Aufgabe der vorliegenden Erfindung ist es, eine Transportvorrichtung bereitzustellen, die im Hinblick auf ihre Stabilität und Zuverlässigkeit weiterentwickelt ist.

Diese Aufgabe wird gelöst durch eine Transportvorrichtung der eingangs genannten Art, bei welcher
c) der mindestens eine Zugwagen und die Tragstruktur mittels einer Pendelvorrichtung miteinander verbunden sind, wobei
d) die Tragstruktur eine Lasttraverse aufweist und die Pendelvorrichtung derart zwischen der Lasttraverse und dem mindestens einen Zugwagen angeordnet ist, dass Energie, die dem Zugwagen bei einem Stoß zugeführt wird, in ein Anheben der Lasttraverse umwandelbar ist.

Auf diese Weise können mit Hilfe der Pendelvorrichtung Kräfte aufgenommen werden, die im Bereich des Zugwagens auf die Transportvorrichtung wirken. Dies bewirkt eine höhere Stabilität und Zuverlässigkeit der Transportvorrichtung in bestimmten Betriebszuständen.

Um eine kompakte und besonders stabile Konstruktion zu ermöglichen, kann die Pendelvorrichtung in vorteilhafter Weiterbildung als Stange mit gelenkigen Befestigungselementen ausgebildet sein.

Mit Vorteil kann die Stange mittels eines ersten Befestigungselements gelenkig am Zugwagen befestigt sein und mittels eines zweiten Befestigungselements gelenkig an einem Tragarm der Tragstruktur befestigt sein. Die Stabilität und die Zuverlässigkeit können auf diese Weise weiter verbessert werden.

Erfindungsgemäß weist die Tragstruktur der Transportvorrichtung eine Lasttraverse auf, wobei die Pendelvorrichtung derart zwischen der Lasttraverse und dem mindestens einen Zugwagen angeordnet ist, dass Energie, die dem Zugwagen bei einem Stoß zugeführt wird, in ein Anheben der Lasttraverse umwandelbar ist. Hierdurch kann die Transportvorrichtung, beispielsweise auch beim Transport schwerer Transportgüter, betriebssicher beschleunigt bzw. angefahren werden und betriebssicher abgebremst bzw. zum Stillstand gebracht werden.

Es kann weiterhin zweckmäßig sein, dass die Transportvorrichtung eine Vorläufereinheit und eine Nachläufereinheit aufweist, wobei die Lasttraverse der Tragstruktur mittels einer ersten Befestigungsvorrichtung mit einem Tragarm der Vorläufereinheit und mittels einer zweiten Befestigungsvorrichtung mit einem Tragarm der Nachläufereinheit verbunden ist.

Um die Betriebssicherheit der Transportvorrichtung weiter zu verbessern, kann der Tragarm der Vorläufereinheit in einem ersten Endbereich mit der Pendelvorrichtung verbunden sein, und in einem zweiten Endbereich mit einer Traverse der Tragstruktur verbunden sein, wobei die Traverse der Tragstruktur von mindestens zwei Tragwagen getragen ist.

Mit Vorteil kann der Zugwagen der Transportvorrichtung mit einer Koppelvorrichtung ausgestattet sein, wobei die Koppelvorrichtung ein Mitnehmerelement ausweist. Derart kann z.B. die Integration in ein Materialflusssystem von hoher Flexibilität ermöglicht werden.

Vorzugsweise sind die Wagen der Transportvorrichtung zu einer schienengeführten Verwendung ausgebildet. Auf diese Weise wird eine Betriebsweise begünstigt, die weniger für Störungen anfällig ist.

Die Aufgabe der Erfindung wird auch gelöst durch ein Transportsystem mit mindestens einer Transportvorrichtung, die gemäß der Erfindung oder gemäß einer Ausführung der Erfindung ausgebildet ist, wobei das Transportsystem ein Schienensystem mit mindestens einer Tragschiene für die Wagen der mindestens einen Transportvorrichtung aufweist. Auf diese Weise wird ein Transportsystem bereitgestellt, das sich durch hohe Zuverlässigkeit und Betriebssicherheit auszeichnet.

In einer besonders robusten Ausgestaltung kann das Transportsystem zum Fördern der mindestens einen Transportvorrichtung eine mit einem Antrieb gekoppelte Kette aufweisen.

Um einen möglichst kontinuierlichen Betrieb der Kette zu ermöglichen, kann es von Vorteil sein, dass die Kette mit mehreren Mitnehmern ausgestattet ist, von denen ein Mitnehmer mit der Koppelvorrichtung des Zugwagens der mindestens einen Transportvorrichtung koppelbar ist.

Weitere vorteilhafte Ausgestaltungen ergeben sich aus der nachfolgenden Beschreibung. Dabei werden Ausführungsbeispiele der Erfindung, ohne hierauf beschränkt zu sein, an Hand der Zeichnungen näher erläutert. Es zeigt, jeweils in vereinfachter, schematischer Darstellung:
- Figur 1: eine Teilansicht eines Transportsystems mit einer Transportvorrichtung in einem ersten Zustand;
- Figur 2: eine Teilansicht des Transportsystems mit der Transportvorrichtung in einem zweiten Zustand;
- Figur 3: eine Teilansicht des Transportsystems mit der Transportvorrichtung in einem dritten Zustand;
- Figur 4: eine Teilansicht des Transportsystems mit der Transportvorrichtung in einem vierten Zustand.

Figur 1 zeigt einen Abschnitt eines Transportsystems 80 mit einer Transportvorrichtung 5 zum Transport eines Transportguts 30. Im gezeigten Beispiel ist das Transportsystem 80 als Zweischienen-Fördersystem mit einer Kettenschiene 1 und mit einer Tragschiene 2 ausgebildet. Die Schienen 1, 2 des Transportsystems 80 können wie im Beispiel gezeigt übereinander angeordnet sein und z.B. durch nicht näher dargestellte Distanzbauteile miteinander verbunden sein.

Die Transportvorrichtung 5 weist einen Zugwagen 40 und mehrere Tragwagen 41, 42 auf. Die Wagen 40, 41, 42 der Transportvorrichtung 5 werden von einer Tragschiene 2 getragen und sind entlang der Tragschiene 2 bewegbar angeordnet. Der Zugwagen 40 und die Tragwagen 41, 42 weisen im gezeigten Beispiel jeweils mehrere Tragrollen 15 mit einer horizontalen Achse auf. Die Tragrollen 15 der Wagen 40, 41, 42 werden von dem Profil der Tragschiene 2 getragen.

Die Wagen 40, 41, 42 weisen im gezeigten Beispiel jeweils mehrere Führungsrollen 16 mit einer vertikalen Achse auf, die auf einer vertikalen, seitlichen Führungsfläche des Profils der Tragschiene 2 ablaufen. Die Tragrollen 15 und Führungsrollen 16 der Wagen 40, 41, 42 sind vorzugsweise auf beiden Seiten des Profils der Tragschiene 2 angeordnet, d.h. auch auf der von der Zeichnungsebene abgewandten, nicht sichtbaren Seite des Profils der Tragschiene 2. Der besseren Übersicht halber sind die Tragrollen 15 und Führungsrollen 16 in den Figuren 2 bis 4 zwar gezeigt, jedoch nicht mit Bezugszeichen versehen.

Im Beispiel ist entlang der Kettenschiene 1 eine als Zugelement dienende Kette 10 angeordnet, die mit Mitnehmern 11 versehen ist. Diese Mitnehmer 11 sind mit einer Koppelvorrichtung 25 des Zugwagens 40 der Transportvorrichtung 5 koppelbar. Die Koppelvorrichtung 25 des Zugwagens 40 weist als Mitnehmerelement eine bewegliche Nocke 21 auf. In gekoppeltem Zustand kann die Transportvorrichtung 5 von der Kette 10 gefördert werden.

Die an der Kettenschiene 1 angeordnete Kette 10 kann z.B. als Kreuzgelenklaschen-Kette ausgebildet sein und mit Kugellagerlaufrollen bestückte Trag- und Führungsglieder aufweisen. Wie in der Zeichnung angedeutet, können die Mitnehmer 11 der Kette 10 als starre Schleppmitnehmer ausgebildet und in die Tragglieder der Kette 10 eingebaut sein. Das Transportsystem 80 ist mit mindestens einem nicht näher dargestellten Antrieb für die Kette 10 ausgestattet, der beispielsweise als Schleppkettenantrieb mit Rutschkupplung ausgeführt sein kann. Die Kette wird im gezeigten Beispiel in eine Förderichtung 91 bewegt, die durch einen Pfeil veranschaulicht ist. Die Kette kann beispielsweise mit einer Geschwindigkeit von ca. 1 m/s bewegt werden. Vorzugsweise wird die Kette 10 möglichst kontinuierlich angetrieben.

Die Transportvorrichtung 5 weist ein Traggestell 32 auf, welches an einer Lasttraverse 31 aufgehängt ist und Transportgut 30 aufnehmen kann. Die Wagen 40, 41, 42 der Transportvorrichtung 5 bilden einen Wagenzug mit einer Vorläufereinheit 6 und mit einer Nachläufereinheit 7 aus.

Die Nachläufereinheit 7 weist mehrere Tragwagen 42 auf. Im gezeigten Beispiel sind zwei Tragwagen 42 der Nachläufereinheit 7 über eine Traverse 46 miteinander verbunden. Diesen zwei Tragwagen 42 vorgeordnet ist ein weiterer Tragwagen 42, der über einen Tragarm 48 mit der Traverse 46 verbunden ist. Der Tragarm 48 der Nachläufereinheit 7 wird von der Traverse 46 und dem vorgeordneten Tragwagen 42 getragen. Der Tragarm 48 der Nachläufereinheit 7 ist mittels einer Befestigungsvorrichtung 38 mit der Lasttraverse 31 der Transportvorrichtung 5 verbunden.

Die Vorläufereinheit 6 weist mehrere Tragwagen 41 auf. Den Tragwagen 41 der Vorläufereinheit 6 vorgeordnet ist der Zugwagen 40. Die Tragwagen 41 der Vorläufereinheit 6 sind über eine Traverse 45 miteinander verbunden, wobei die Traverse 45 einen Tragarm 47 der Vorläufereinheit 6 trägt. Der Tragarm 47 der Vorläufereinheit 6 ist mittels einer Befestigungsvorrichtung 37 mit der Lasttraverse 31 der Transportvorrichtung 5 verbunden.

Die Lasttraverse 31 der Transportvorrichtung 5 wird von dem Tragarm 47 der Vorläufereinheit 6 und von dem Tragarm 48 der Nachläufereinheit 7 getragen. Im gezeigten Beispiel bildet die Lasttraverse 31 mit den Tragarmen 47, 48 und den Traversen 45, 46 eine Tragstruktur der Transportvorrichtung 5 aus, vermittels welcher die Tragwagen 41, 42 das Traggestell 32 tragen.

Zwischen dem Zugwagen 40 und der Tragstruktur 31, 45, 46, 47, 48 der Transportvorrichtung 5 ist eine Pendelvorrichtung 65 vorgesehen. Durch die Pendelvorrichtung 65 kann die Tragstruktur 31, 45, 46, 47, 48 gegenüber dem Zugwagen 40 in Förderrichtung 91 und entgegengesetzt pendeln. Die Verbindung der Pendelvorrichtung 65 mit dem Zugwagen 40 und die Verbindung der Pendelvorrichtung 65 mit der Tragstruktur 31, 45, 46, 47, 48 ist wie im Beispiel gezeigt, vorzugsweise jeweils gelenkig ausgeführt.

Im gezeigten Beispiel weist die Pendelvorrichtung 65 eine Stange 60 mit zwei Befestigungselementen 61, 62 auf. Die Stange 60 verbindet den Zugwagen 40 mit dem Tragarm 47 der Vorläufereinheit 6. Zur Verbindung der Stange 60 mit dem Zugwagen 40 ist ein erstes gelenkig ausgebildetes Befestigungselement 61 vorgesehen. Ein weiteres gelenkig ausgebildetes Befestigungselement 62 ist zur Verbindung der Stange 60 der Pendelvorrichtung 65 mit dem Tragarm 47 der Vorläufereinheit 6 der Transportvorrichtung 5 vorgesehen.

Um eine funktionsgerechte Pendelbewegung zu ermöglichen kann die Transportvorrichtung 5 beispielsweise drei Drehgelenke 51, 52 mit horizontalen Drehachsen aufweisen, die vorzugsweise wie folgt angeordnet sein können: Zum einen ist der Tragarm 47 der Vorläufereinheit 6 mittels eines Drehgelenks 52 mit der Traverse 45 der Vorläufereinheit 6 verbunden. Weiterhin sind zwei Drehgelenke 51 zur Verbindung der Lasttraverse 31 mit der Tragstruktur 31, 45, 46, 47, 48 vorgesehen, welche zwei Drehgelenke 51 im Bereich der Befestigungsvorrichtungen 37, 38 der Lasttraverse 31 angeordnet sind. Die drei Drehgelenke 51, 52 weisen horizontale Drehachsen auf.

Um die Transportvorrichtung 5 entlang eines geneigten Schienensystems zu fördern, kann es zweckdienlich sein, alternativ und/oder zusätzlich zu den vorangehend beschriebenen Drehgelenken mit horizontaler Drehachse weitere Drehgelenke mit horizontaler Drehachse vorzusehen. Derartige Drehgelenke sind in der Zeichnung angedeutet, jedoch nicht mit Bezugszeichen versehen. Das Vorsehen von Drehgelenken mit horizontaler Drehachse im Bereich der Tragstruktur 31, 45, 46, 47, 48 der Transportvorrichtung 5 bewirkt ein besonders funktionsgerechtes Verhalten bei Steigungsfahrten, wobei die Lasttraverse 31 um eine horizontale Achse gekippt wird.

Um ein besonders funktionsgerechtes Verhalten der Transportvorrichtung 5 bei Kurvenfahrten zu bewirken, kann es zweckdienlich sein, Lagerelemente 49 vorzusehen sein, die eine Drehung um eine vertikale Achse ermöglichen. Die Anzahl und Anordnung derartiger mit einer vertikalen Drehachse versehener Lagerelemente 49 ist vorzugsweise angepasst an die Kurvenradien der Schienen 1, 2, die im Transportsystem 80 vorgesehen sind.

An der Oberseite des Zugwagens 40 der Vorläufereinheit 6 der Transportvorrichtung sind die Koppelvorrichtung 25 und eine Klinke 24 angeordnet. Die Koppelvorrichtung 25 ist mit der Nocke 21 als Mitnehmerelement und mit einem Auflaufhebel 22 versehen. Im gezeigten Beispiel ist die Koppelvorrichtung 25 auf der vorwärts gerichteten Seite des Zugwagens 40 angeordnet, wobei der Auflaufhebel 22 im Beispiel vorderseitig aus dem Zugwagen 40 ragt. Die Klinke 24 kann als Rückhalteklinke für Mitnehmer 11 der Kette 10 vorgesehen sein. Im gezeigten Beispiel ist die Klinke 24 auf der rückwärts gerichteten Seite des Zugwagens 40 angeordnet.

Das als Nocke 21 ausgebildete Mitnehmerelement ist beweglich am Zugwagen 40 angeordnet. In der gezeigten Anordnung ist die Koppelvorrichtung 25 um eine horizontale Achse schwenkbar ausgebildet. Durch ein Schwenken der Koppelvorrichtung 25 wird entsprechend der beispielhaft gezeigten Ausgestaltung sowohl die Position der Nocke 21 als auch die Position des Auflaufhebels 22 verändert.

Der die Nachläufereinheit 7 abschließende Tragwagen 42 ist mit einer Auflaufkufe 23 versehen. Die Auflaufkufe 23 ist auf der rückwärts gerichteten Seite des abschließenden Tragwagens 42 angeordnet und ragt im gezeigten Beispiel rückseitig aus dem abschließenden Tragwagens 42.

Figur 1 zeigt einen Betriebszustand, bei welchem die Transportvorrichtung 5 stationär ruht, während die Kette 10 sich in Förderrichtung 91 bewegt. Bei dem in Figur 1 gezeigten Betriebszustand ist die Transportvorrichtung 5 nicht mit der Kette 10 gekoppelt und wird nicht von der Kette 10 gefördert. In dem in Figur 1 gezeigten Betriebszustand greift keiner der Mitnehmer 11 der Kette 10 in die Nocke 21 der gezeigten Transportvorrichtung 5 ein.

Nachfolgend werden an Hand der in den Figuren 2 bis 4 gezeigten Beispiele weitere Betriebszustände der Transportvorrichtung 5 beschrieben. Dabei stimmt der strukturelle Aufbau der Transportvorrichtung 5 in den Figuren 2 bis 4 mit dem vorangehend im Zusammenhang mit Figur 1 beschriebenen Aufbau der Transportvorrichtung 5 überein.

Figur 2 zeigt einen Betriebszustand, bei dem ein Mitnehmer 11 der Kette 10, welche kontinuierlich in Förderrichtung 91 bewegt wird, die Nocke 21 kontaktiert hat. Der beim Kontaktieren erfolgende Stoß des Mitnehmers 11 auf die Nocke 21 wird durch die Pendelvorrichtung 65 aufgenommen, da der Zugwagen 40 sich zunächst in Förderichtung 91 bewegen kann. Dabei wird die Lasttraverse 31 in Richtung des Pfeils 92 angehoben. Mit der Lasttraverse 31 werden im gezeigten Beispiel auch das Traggestell 32 und das Transportgut 30 angehoben. Durch das Anheben in Richtung des Pfeils 92 wird Stoßenergie umgewandelt. Derart kann die Auswirkung stoßbedingter Kräfte und stoßbedingter Verschleiß gegenüber aus dem Stand der Technik bekannten Transportvorrichtungen gemindert werden.

Durch das in Figur 2 dargestellte Anheben der Lasttraverse 31 in Richtung des Pfeils 92 verlängert sich der Abstand zwischen dem Zugwagen 40 der Transportvorrichtung 5 und den Tragwagen 41 der Vorläufereinheit 6, wobei sich der Abstand zwischen den Tragwagen 41 der Vorläufereinheit 6 und den Tragwagen 42 der Nachläufereinheit 7 geringfügig verkürzt. Im gezeigten Beispiel wird die Stange 60 der Pendelvorrichtung 65 relativ zum Zugwagen 40 entgegen der Förderrichtung 91 bewegt.

Figur 3 zeigt einen eingependelten Betriebszustand, wobei sich die Transportvorrichtung 5 in Richtung des Pfeils 93 gemeinsam mit der Kette 10 bewegt. Die Kette 10, welche kontinuierlich in Richtung des Pfeils 91 bewegt wird, und die Transportvorrichtung 5 bewegen sich mit gleicher Geschwindigkeit.

Der eingependelte Zustand gemäß Figur 3 wird gegenüber dem in Figur 2 gezeigten Zustand nach Ablauf einer Zeitspanne erreicht, die von verschiedenen Faktoren abhängen kann. Derartige Faktoren sind z.B. die Stoßkraft beim Kontaktieren des Mitnehmers 11 der Kette 10 mit dem Mitnehmerelement des Zugwagens 40 bzw. das Gewicht des von der Lasttraverse 31 getragenen Transportguts 30.

In dem Betriebszustand, der in Figur 3 gezeigt ist, sind die angetriebene Kette 10 und der Zugwagen 40 der Transportvorrichtung 5 miteinander gekoppelt. Die Kopplung erfolgt durch formschlüssige Verbindung, wobei einer der Mitnehmer 11 der Kette 10 in das Mitnehmerelement, d.h. im gezeigten Beispiel in die Nocke 21, des Zugwagens 40 eingreift.

Gemäß Figur 3 ist die Koppelvorrichtung 25 in eine erste Position geschwenkt, in welcher Position sich die Nocke 21 im Bewegungsweg der an der Kette 10 angeordneten Mitnehmer 11 befindet.

Figur 4 zeigt einen Betriebszustand, in dem die Transportvorrichtung 5 abgebremst wird. Der Bremsvorgang wird im gezeigten Beispiel bedingt durch ein Auflaufen der Transportvorrichtung 5 auf eine weitere Transportvorrichtung 105. Auf der auf der rückwärts gerichteten Seite der weiteren Transportvorrichtung 105 ist eine Auflaufkufe 123 angeordnet, die rückseitig aus dem abschließenden Wagen der weiteren Transportvorrichtung 105 ragt.

Die weitere Transportvorrichtung 105 kann beispielsweise gleich oder strukturell ähnlich der im Zusammenhang mit Figur 1 näher beschriebenen Transportvorrichtung 5 aufgebaut sein. Daher wird an dieser Stelle auf eine detailliertere Beschreibung der weiteren Transportvorrichtung 105 verzichtet.

Gemäß Figur 4 wird der Bremsvorgang der Transportvorrichtung 5 eingeleitet durch ein Auftreffen des Auflaufhebels 22 der Transportvorrichtung 5 auf die Auflaufkufe 123 der weiteren Transportvorrichtung 105. Die Auflaufkufe 123 wirkt dabei derart auf den Auflaufhebel 22 der Transportvorrichtung 5, dass die Koppelvorrichtung 25 geschwenkt wird. Durch das Schwenken der Koppelvorrichtung 25 wird die formschlüssige Verbindung des Mitnehmers 11 der Kette 10 mit dem als Nocke 21 ausgebildeten Mitnehmerelement der Koppelvorrichtung 25 gelöst. Somit bewirkt der Auflaufhebel 22, dass die Kette 10 und der Zugwagen 40 entkoppelt werden.

Wie das in Figur 4 gezeigte Beispiel verdeutlicht, können auch beim Bremsen auftretende Kräfte bzw. dabei Bremsenergie mittels der Pendelvorrichtung 65 vorteilhaft aufgenommen werden, wobei die Lasttraverse 31 in Richtung des Pfeils 94 angehoben wird. Mit der Lasttraverse 31 werden im gezeigten Beispiel auch das Traggestell 32 und das Transportgut 30 angehoben. Durch das Anheben in Richtung des Pfeils 94 wird Bremsenergie umgewandelt. Durch das in Figur 4 dargestellte Anhaben der Lasttraverse 31 in Richtung des Pfeils 94, verkürzt sich der Abstand zwischen dem Zugwagen 40 der Transportvorrichtung 5 und den Tragwagen 41 der Vorläufereinheit 6. Im gezeigten Beispiel wird die Stange 60 der Pendelvorrichtung 65 relativ zum Zugwagen 40 in Richtung des Pfeils 91 bewegt.

Gemäß Figur 4 ist die die Koppelvorrichtung 25 in eine zweite Position geschwenkt, in welcher Position sich die Nocke 21 unterhalb des Bewegungswegs der an der Kette 10 angeordneten Mitnehmer 11 befindet. Die Koppelvorrichtung 25 des Zugwagens 40 der Transportvorrichtung 5 kann in dieser zweiten Position nicht von den Mitnehmern 11 der Kette 10 erfasst werden.

Alternativ und/oder zusätzlich zu den Auflaufkufen 23, 123, kann das Transportsystem 80 zum Anhalten der Transportvorrichtung 5 bei laufender Kette 10 ein oder mehrere Stopper aufweisen, die in den Figuren nicht näher dargestellt sind. Derartige Stopper können z.B. elektromagnetisch oder elektropneumatisch betätigt werden und beispielsweise mittels Klemmbefestigungen z.B. an der Kettenschiene 1 montiert werden. Mittels derartiger Stopper und/oder mittels der Auflaufkufen 23, 123 können Transportvorrichtungen 5, 105 angehalten, aufeinander nachfolgend gestapelt bzw. wieder vereinzelt werden.

Die Betriebsgeschwindigkeit der in den Figuren 1 bis 4 gezeigten Kette 10 kann bedarfsgerecht geregelt werden. Im Vergleich zum Stand der Technik ermöglicht die Erfindung höhere Transportgeschwindigkeiten ohne Einbußen hinsichtlich der Betriebssicherheit. Erfindungsgemäß ist ein vergleichsweise kontinuierlicherer Betrieb der Kette 10 möglich.

Nochmals zusammengefasst können mittels der Pendelvorrichtung 65 im Bereich des Zugwagens 40 auf die Transportvorrichtung 5 wirkende Kräfte aufgenommen werden. Auf diese Weise werden die Stabilität und die Zuverlässigkeit der Transportvorrichtung 5 im Betrieb verbessert. Durch die Pendelvorrichtung 65 kann bei zumindest gleicher oder verbesserter Funktionalität auf das Vorsehen von Komponenten wie z.B. Federn, Elastikpuffern und/oder Hydraulikkomponenten zumindest teilweise verzichtet werden. Gegenüber derartigen bekannten Komponenten ist die oben beschriebene Pendelvorrichtung 65 weniger anfällig für Verschleiß.

## Patentansprüche

1. Transportvorrichtung (5) mit mehreren Wagen (40, 41, 42), mit einer Tragstruktur (31, 45, 46, 47, 48) und mit einem Traggestell (32), bei welcher;
a) mindestens zwei der Wagen (40, 41, 42) als Tragwagen (41, 42) ausgebildet sind, welche das Traggestell (32) vermittels der Tragstruktur (31, 45, 46, 47, 48) tragen und welche zumindest über die Tragstruktur (31, 45, 46, 47, 48) miteinander verbunden sind;
b) mindestens einer der Wagen (40, 41, 42) als Zugwagen (40) ausgebildet ist, mittels welchem die Transportvorrichtung (5) antreibbar ist,
**dadurch gekennzeichnet, dass**
c) der mindestens eine Zugwagen (40) und die Tragstruktur (31, 45, 46, 47, 48) mittels einer Pendelvorrichtung (65) miteinander verbunden sind, wobei
d) die Tragstruktur (31, 45, 46, 47, 48) eine Lasttraverse (31) aufweist und die Pendelvorrichtung (65) derart zwischen der Lasttraverse (31) und dem mindestens einen Zugwagen (40) angeordnet ist, dass Energie, die dem Zugwagen (40) bei einem Stoß zugeführt wird, in ein Anheben der Lasttraverse (31) umwandelbar ist.

2. Transportvorrichtung (5) nach Anspruch 1, **dadurch gekennzeichnet, dass** die Pendelvorrichtung (65) als Stange (60) mit gelenkigen Befestigungselementen (61, 62) ausgebildet ist.

3. Transportvorrichtung (5) nach Anspruch 2, **dadurch gekennzeichnet, dass** die Stange (60) mittels eines ersten Befestigungselements (61) gelenkig am Zugwagen (40) befestigt ist, und dass die die Stange (60) mittels eines zweiten Befestigungselements (62) gelenkig an einem Tragarm (47) der Tragstruktur (31, 45, 46, 47, 48) befestigt ist.

4. Transportvorrichtung (5) nach einem der Ansprüche 1 bis 3, **dadurch gekennzeichnet, dass** die Transportvorrichtung (5) eine Vorläufereinheit (6) und eine Nachläufereinheit (7) aufweist, und dass die Lasttraverse (31) mittels einer ersten Befestigungsvorrichtung (37) mit einem Tragarm (47) der Vorläufereinheit (6) und mittels einer zweiten Befestigungsvorrichtung (38) mit einem Tragarm (48) der Nachläufereinheit (7) verbunden ist.

5. Transportvorrichtung (5) nach Anspruch 4, **dadurch gekennzeichnet, dass** der Tragarm (47) der Vorläufereinheit (6) in einem ersten Endbereich mit der Pendelvorrichtung (65) verbunden ist, und in einem zweiten Endbereich mit einer Traverse (45) der Tragstruktur (31, 45, 46, 47, 48) verbunden ist, welche Traverse (45) von mindestens zwei Tragwagen (41) getragen ist.

6. Transportvorrichtung (5) nach einem der Ansprüche 1 bis 5, **dadurch gekennzeichnet, dass** der Zugwagen (40) mit einer Koppelvorrichtung (25) ausgestattet ist, welche ein Mitnehmerelement (21) ausweist.

7. Transportvorrichtung (5) nach einem der Ansprüche 1 bis 6, **dadurch gekennzeichnet, dass** die Wagen (40, 41, 42) zu einer schienengeführten Verwendung ausgebildet sind.

8. Transportsystem (80) mit mindestens einer Transportvorrichtung (5) nach einem der Ansprüche 1 bis 7, **dadurch gekennzeichnet, dass** ein Schienensystem mit mindestens einer Tragschiene (2) für die Wagen (40, 41, 42) der mindestens einen Transportvorrichtung (5) vorgesehen ist.

9. Transportsystem (80) nach Anspruch 8, **dadurch gekennzeichnet, dass** zum Fördern der mindestens einen Transportvorrichtung (5) eine mit einem Antrieb gekoppelte Kette (10) vorgesehen ist.

10. Transportsystem (80) nach Anspruch 9, **dadurch gekennzeichnet, dass** die Kette (10) mit mehreren Mitnehmern (11) ausgestattet ist, von denen ein Mitnehmer (11) mit der Koppelvorrichtung (25) des Zugwagens (40) der mindestens einen Transportvorrichtung (5) koppelbar ist.

## Claims

1. A transport device (5) with multiple carriages (40, 41, 42) comprising a support structure (31, 45, 46, 47, 48) and comprising a support frame (32), in which
a) at least two of the carriages (40, 41, 42) are formed as a support carriage (41, 42), which support the support frame (32) by means of the support structure (31, 45, 46, 47, 48), and which are connected to each other at least via the support structure (31, 45, 46, 47, 48) ;
b) at least one of the carriages (40, 41, 42) is formed as a tractor (40), by means of which the transport device (5) can be driven,
**characterized in that**
c) the at least one tractor (40) and the support structure (31, 45, 46, 47, 48) are connected to each other by means of a pendulum device (65), wherein
d) the support structure (31, 45, 46, 47, 48) comprises a spreader beam (31), and the pendulum device (65) is arranged between the spreader beam (31) and the at least one tractor (40) in such a way that energy, which is supplied to the tractor (40) during a push, can be converted into a lifting of the spreader beam (31).

2. The transport device (5) according to patent claim 1, **characterized in that** the pendulum device (65) is formed as a rod (60) with articulated fastening elements (61, 62).

3. The transport device (5) according to patent claim 2, **characterized in that** the rod (60) is fastened to the tractor (40) in an articulated manner by means of a first fastening element (61), and that the rod (60) is fastened to a support arm (47) of the support structure (31, 45, 46, 47, 48) in an articulated manner by means of a second fastening element (62).

4. The transport device (5) according to any one of claims 1 to 3, **characterized in that** the transport device (5) comprises a leading unit (6) and a trailing unit (7), and that the spreader beam (31) is connected to a support arm (47) of the leading unit (6) by means of a first fastening device (37) and is connected to a support arm (48) of the trailing unit (7) by means of a second fastening device (38).

5. The transport device (5) according to patent claim 4, **characterized in that** support arm (47) of the leading unit (6) is connected to the pendulum device (65) in a first end region, and in a second end region is connected to a crossbeam (45) of the support structure (31, 45, 46, 47, 48), which crossbeam (45) is supported by at least two support carriages (41).

6. The transport device (5) according to any one of claims 1 to 5, **characterized in that** the tractor (40) is equipped with a coupling device (25) having a carrier element (21).

7. The transport device (5) according to any one of claims 1 to 6, **characterized in that** the carriages (40, 41, 42) are formed for a rail-guided use.

8. A transport system (80) comprising at least one transport device (5) according to any one of claims 1 to 7, **characterized in that** a rail system with at least one support rail (2) is provided for the carriages (40, 41, 42) of the at least one transport device (5).

9. The transport system (80) according to patent claim 8, **characterized in that** for conveying the at least one transport device (5) a chain (10) coupled to a drive is provided.

10. The transport system (80) according to patent claim 9, **characterized in that** the chain (10) is equipped with several carriers (11), of which one carrier (11) can be coupled to the coupling device (25) of the tractor (40) of the at least one transport device (5).

## Revendications

1. Dispositif de transport (5) comportant plusieurs chariots (40, 41, 42), avec une structure de support (31, 45, 46, 47, 48) et avec un cadre de support (32), dans lequel
a) au moins deux des chariots (40, 41, 42) sont formés en tant que chariots de support (41, 42) qui portent le cadre de support (32) au moyen de la structure de support (31, 45, 46, 47, 48), et qui sont reliés entre eux au moins par la structure de support (31, 45, 46, 47, 48);
b) au moins un des chariots (40, 41, 42) est formé en tant que chariot tracteur (40) par l'intermédiaire duquel le dispositif de transport (5) peut être entraîné,
**caractérisée en ce que**
c) l'au moins un chariot tracteur (40) et la structure de support (31, 45, 46, 47, 48) sont reliés entre eux par l'intermédiaire d'un dispositif pendulaire (65), dans lequel
d) la structure de support (31, 45, 46, 47, 48) comporte une traverse de charge (31) et le dispositif pendulaire (65) est agencé entre la traverse de charge (31) et l'au moins un chariot tracteur (40) de telle sorte que l'énergie fournie au chariot tracteur (40) en cas de choc peut être convertie en un levage de la traverse de charge (31).

2. Dispositif de transport (5) selon la revendication 1, **caractérisée en ce que** le dispositif pendulaire (65) est formé en tant que barre (60) avec des éléments de fixation articulés.

3. Dispositif de transport (5) selon la revendication 2, **caractérisée en ce que** la barre (60) est fixée de manière articulée au chariot tracteur (40) par l'intermédiaire d'un premier élément de fixation (61), et que la barre (60) est fixée de manière articulée à un bras de support (47) de la structure de support (31, 45, 46, 47, 48) par l'intermédiaire d'un second élément de fixation (62).

4. Dispositif de transport (5) selon l'une quelconque des revendications 1 à 3, **caractérisée en ce que** le dispositif de transport (5) comporte une unité de précurseur (6) et une unité de suivi (7), et que la traverse de charge (31) est reliée à un bras de support (47) de l'unité de précurseur (6) par l'intermédiaire d'un premier dispositif de fixation (34) et est reliée à un bras de support (48) de l'unité de suivi (7) par l'intermédiaire d'un second dispositif de fixation (38).

5. Dispositif de transport (5) selon la revendication 4, **caractérisée en ce que** le bras de support (47) de l'unité de précurseur (6) est reliée au dispositif pendulaire (65) dans une première région d'extrémité, et est reliée à une traverse (45) de la structure de support (31, 45, 46, 47, 48) dans une seconde région d'extrémité, dans lequel la traverse (45) est supportée par au moins deux chariots de support (41).

6. Dispositif de transport (5) selon l'une quelconque des revendications 1 à 5, **caractérisée en ce que** le chariot tracteur (40) est équipé d'un dispositif d'accouplement (25) qui comporte un élément entraîneur (21).

7. Dispositif de transport (5) selon l'une quelconque des revendications 1 à 6, **caractérisée en ce que** les chariots (40, 41, 42) sont conçus pour une utilisation sur rail.

8. Système de transport (80) comprenant au moins un dispositif de transport (5) selon l'une quelconque des revendications 1 à 7, **caractérisée en ce qu'**un système de rails avec au moins un rail de support (2) est prévu pour les chariots (40, 41, 42) de l'au moins un dispositif de transport (5).

9. Système de transport (80) selon la revendication 8, **caractérisée en ce qu'**une chaîne (10) couplée à un entraînement est prévue pour le convoyage dudit au moins un dispositif de transport (5).

10. Système de transport (80) selon la revendication 9, **caractérisée en ce que** la chaîne (10) est équipée de plusieurs entraîneurs (11), dont un entraîneur (11) peut être couplé au dispositif au dispositif d'accouplement (25) du chariot tracteur (40) dudit au moins un dispositif de transport (5).
